# FASCICULE DE BREVET EUROPEEN

(11) **EP 0 598 035 B1**
(45) Date de publication et mention de la délivrance du brevet: **08.11.1995**
(21) Numéro de dépôt: 92917800.2
(22) Date de dépôt: 24.07.1992
(51) Int. Cl.: A45D 40/26

(54) **DISPOSITIF D'ESSORAGE D'UNE BROSSE OU ANALOGUE ET RECIPIENT AVEC BROSSE POUR LE MAQUILLAGE DES CILS, EQUIPE DE CE DISPOSITIF**
VORRICHTUNG ZUM ABSTREIFEN EINER BÜRSTE UND EIN MIT DIESER VORRICHTUNG VERSEHENER BEHÄLTER MIT BÜRSTE ZUM SCHMÜCKEN VON WIMPERN
DEVICE FOR WIPING A BRUSH USED IN APPLYING MASCARA TO THE LASHES OR SIMILAR AND MASCARA APPLICATOR PROVIDED WITH SAME

(30) Priorité: 25.07.1991 FR 9109452
(43) Date de publication de la demande: 25.05.1994
(73) Titulaire: LVMH RECHERCHE, F-92703 Colombes Cédex (FR)
(72) Inventeur: LHUISSET, François Noel Benoît, F-91230 Montgeron (FR)
(74) Mandataire: Durand, Yves Armand Louis
(86) Numéro de dépôt international: FR9200738
(87) Numéro de publication internationale: WO9301736

(56) Documents cités:
- WO-A-91/01097
- US-A- 3 084 374
- US-A- 3 861 810

## Description

La présente invention a essentiellement pour objet un dispositif d'essorage d'une brosse.

Elle vise également un récipient avec brosse pour le maquillage des cils, équipé de ce dispositif.

On a déjà proposé des dispositifs de maquillage pour les cils comprenant, d'une manière générale, une brosse portée par un bouchon susceptible d'obturer un réservoir qui contient un produit de maquillage, tel que par exemple du mascara.

Ces dispositifs comprennent généralement un ou plusieurs éléments montés dans le col du récipient de façon à permettre d'une part le guidage sans râclage de la brosse lorsqu'on l'introduit dans le récipient, et d'autre part l'essorage de la brosse à l'extraction de celle-ci du récipient.

Toutefois, les moyens équipant le col du récipient pour réaliser ces deux fonctions étaient quelque peu compliqués ce qui grevait le prix de l'appareil et ils ne procuraient pas toujours une bonne fiabilité et des résultats satisfaisants.

Aussi, la présente invention propose un dispositif d'essorage peu coûteux à fabriquer, d'une conception mécanique très simple et donnant toute satisfaction tant du point du vue du guidage de la brosse à l'introduction dans le récipient que de celui de l'essorage de ladite brosse à l'extraction du récipient.

A cet effet, l'invention a pour objet un dispositif d'essorage d'une brosse ou analogue, du-type comprenant un manchon insérable dans le col d'un récipient, caractérisé en ce que ledit manchon comporte une extrémité ouverte, une autre extrémité munie de volets articulés, et une paroi munie de pattes ou analogues radialement déformables en direction de l'axe du manchon à l'insertion de celui-ci dans le col du récipient, lesdites pattes constituant ainsi une butée pour les volets lors du retrait de la brosse au travers de ces volets qui, à l'introduction de la brosse, pivotent librement pour permettre cette introduction.

Suivant une autre caractéristique de ce dispositif, les volets précités comportent des encoches ou analogues définissant, en position de butée des volets sur les pattes, une ouverture pour le passage et l'essorage de la brosse lorsqu'on la retire au travers du manchon.

On précisera encore ici que les pattes précitées, qui sont élastiquement déformables, comportent une partie en forme de rampe faisant saillie vers l'extérieur du manchon.

Suivant une autre caractéristique de l'invention, ce manchon avec les pattes et les volets constitue une pièce unique moulée en une matière sensiblement élastique, telle qu'un élastomère thermoplastique.

Selon encore une autre caractéristique du dispositif de cette invention, les pattes précitées sont découpées dans la paroi du manchon suivant une direction sensiblement parallèle à son axe, tandis que les volets précités sont reliés à une extrémité du manchon par une partie amincie de matière formant charnière.

Suivant un mode de réalisation préféré, ce dispositif comporte deux pattes diamétralement opposées dont les extrémités libres forment chacune une butée sur laquelle peuvent prendre appui deux volets précités.

Suivant encore une autre caractéristique de cette invention, les bords en vis-à-vis des volets comportant chacun une encoche pour définir l'ouverture précitée, sont légèrement espacés l'un de l'autre lorsque le manchon est à l'état de repos, c'est-à-dire non introduit dans le col du récipient.

On précisera encore qu'à l'état de repos du manchon, les volets peuvent être légèrement infléchis en direction de l'extrémité ouverte précitée dudit manchon.

L'extrémité ouverte du manchon peut comporter au moins une partie annulaire en saillie vers l'extérieur et susceptible de coopérer avec le col du récipient.

On comprend donc que le manchon peut être tout simplement enfoncé à la manière d'un bouchon dans le col du récipient pour procurer à celui-ci les fonctions de guidage et d'essorage de la brosse avec la meilleure fiabilité possible.

Mais d'autres avantages et caractéristiques de l'invention apparaîtront mieux dans la description détaillée qui suit et se réfère aux dessins annexés, donnés uniquement à titre d'exemple, et dans lesquels :
La figure 1 est une vue en perspective avec arrachement d'un dispositif d'essorage conforme à cette invention.
La figure 2 est une vue en coupe axiale de ce dispositif (demi-vue en coupe axiale, demi-vue extérieure).
La figure 3 représente une demi-vue en coupe suivant la ligne III-III de la figure 2, et une demi-vue extérieure.
La figure 4 est une vue en plan de dessous, suivant la flèche IV de la figure 2.
La figure 5 est une vue en perspective, avec arrachements, du dispositif d'essorage en position montée dans le col d'un récipient.
La figure 6 est une vue en coupe suivant la ligne VI-VI de la figure 4.
La figure 7 est une vue en coupe axiale montrant une brosse en cours d'introduction au travers du dispositif d'essorage monté dans le col d'un récipient.
La figure 8 est une vue en perspective, avec arrachements, du dispositif d'essorage et de la brosse en position complètement introduite dans le récipient.
La figure 9 est une vue en perspective partielle et avec arrachements de la brosse en cours de retrait du récipient et qui est essorée lors de ce retrait.

En se reportant notamment aux figures 1 à 4, on voit qu'un dispositif d'essorage selon cette invention est constitué par un manchon 1 réalisé en une seule pièce qui peut être obtenue par moulage d'une matière synthétique appropriée, telle que par exemple un élastomère thermoplastique.

Le manchon 1, de forme sensiblement cylindrique, comporte une première extrémité ouverte 2 et une deuxième extrémité 3 qui est munie de deux volets ou analogues 4 articulés sur cette extrémité.

Dans la paroi 5 du manchon 1 sont découpées des pattes 6, ou plus précisément deux pattes 6 suivant l'exemple de réalisation représenté, ces pattes s'étendant, comme on le voit sur les figures, suivant une direction sensiblement parallèle à l'axe X-X' du manchon 1.

On a montré en 7 des fentes ou découpes dans la paroi 5 du manchon 1, lesquelles fentes ou découpes définissent les pattes 6 qui sont élastiquement et radialement déformables en direction de l'axe X-X', comme on le décrira plus loin à propos du fonctionnement. Chaque patte 6 comporte une partie 8 en forme de rampe faisant saillie, à l'état normal ou de repos du manchon 1, vers l'extérieur de la paroi 5 de ce manchon.

Les deux volets 4 comportent chacun une encoche ou analogue 9, de préférence semi-circulaire, de sorte que les deux encoches, lorsque les volets 4 viennent en butée contre l'extrémité libre 10 des deux pattes 6, forment un passage ou une ouverture 11 de forme sensiblement circulaire.

Les deux volets 4 sont articulés sur l'extrémité 3 du manchon 1 par une partie amincie de matière formant charnière 12 qui, du fait de la matière constituant le manchon 1, permettra aux volets 4 d'être constamment sollicités en position de butée contre les extrémités libres 10 des pattes 6.

A cet égard, le manchon 1 pourra être avantageusement réalisé en un élastomère thermoplastique connu sous la marque déposée "HYTREL" appartenant à Du Pont de Nemours, cet élastomère étant constitué par des copolymères blocs de polytéréphtalate de butylène et de polyéther glycol.

A l'état libre ou de repos, comme montré sur les figures 1 à 4, les bords 13 en vis-à-vis des volets 4 sont légèrement espacés l'un de l'autre, comme on le voit bien en 14.

Comme il apparaît clairement sur la figure 6, les volets 4, à l'état de repos du manchon 1, sont de préférence légèrement infléchis, en direction de l'extrémité ouverte 2 du manchon 1. Autrement dit, les volets 4 forment un angle avec la paroi 5 du manchon 1 qui est légèrement inférieur à 90°. Il y a par conséquent une précontrainte, qui s'exerce vers le haut, des volets 4, cette précontrainte améliorant, notamment après un usage répété du dispositif, le rappel des volets 4 en butée contre les pattes 6 et étant possible grâce à la matière mentionnée plus haut et constituant le manchon 1, les charnières 12 et lesdits volets 4. Cependant un tel infléchissement des volets 4 n'est nullement obligatoire.

Revenant aux figures 1 à 4, on voit que la partie supérieure ouverte 2 du manchon 1 comporte un rebord annulaire 15 ainsi qu'une nervure 16 venant de moulage ou de matière, tout comme le rebord 15, avec la paroi cylindrique 5 du manchon 1.

Ce rebord 15 et cette nervure 16 permettront la retenue et l'étanchéité lors du montage du manchon 1 dans le col 17 d'un récipient R, comme on le décrira en détail ci-après en se reportant plus particulièrement à la figure 5 et aux figures 7 à 9.

Comme on le voit sur la figure 5, le manchon 1 est introduit par simple pression dans le col 17 du récipient R, le rebord 15 et la nervure 16 coopérant avec ce col.

Lors de cette introduction, les pattes élastiquement déformables 6 prenant appui par leurs parties en forme de rampe 8 sur la paroi interne du col 17 seront infléchies vers l'axe X-X' du manchon 1, de sorte que les extrémités 10 de ces pattes constitueront une butée pour les volets 4, eux-même éventuellement infléchis (figure 6) vers l'extrémité ouverte 2 du manchon, cela pouvant dépendre de la longueur adoptée pour lesdites pattes 6.

Il est à noter qu'après introduction du manchon 1 dans le col 17, les bords en vis-à-vis 13 des volets 4 seront sensiblement au contact du fait de la légère compression radiale vers l'axe X-X' de la paroi 5 du manchon 1.

Une brosse B de forme sensiblement conique ou cylindrique et reliée à une tige 18 elle-même solidaire d'un bouchon (non représenté) pouvant être vissé sur le col 17 du récipient R, peut alors être introduite dans ledit récipient via le manchon 1.

Comme on le voit sur la figure 7, cette introduction de la brosse B provoquera l'ouverture des volets 4 qui pivotent autour de leurs charnières respectives 12, et cela sous l'effet de la force exercée par la poussée de la brosse B, comme matérialisé par la flèche F.

En fin d'introduction de la brosse B, et comme on le voit bien sur la figure 8, les volets 4 seront rappelés en appui contre les extrémités 10 des pattes 6, étant entendu que la tige 18 de la brosse B traversera l'ouverture 11 procurée par les encoches complémentaires 9 des volets 4. L'ouverture 11 possède un diamètre sensiblement égal ou même très légèrement inférieur à celui de la tige 18, de sorte qu'une étanchéité convenable sera réalisée à ce niveau.

Pour utiliser l'appareil qui vient d'être décrit, l'utilisateur dévissera le bouchon (non représenté) solidaire de la tige 18 et retirera la brosse B du récipient R qui peut contenir un produit quelconque, tel que par exemple du mascara pour le maquillage des cils.

Lors de ce retrait, les volets 4 prendront appui sur les extrémités 10 des pattes 6, et, comme on le voit bien sur la figure 9, la brosse B sera essorée par passage au travers de l'ouverture 11 définie par les encoches 9 des volets 4.

L'utilisateur aura donc utilisé la brosse B imprégnée de la quantité désirée de produit, ce après quoi, la brosse B pourra être ré-introduite dans le récipient R via le manchon 1 Lors de la réintroduction de la brosse, les volets n'opposant pratiquement aucune résistance, ladite brosse parviendra sans peine et sans dépôt de salissures à l'intérieur du récipient, alors que, à sa sortie du récipient, les volets étant en appui sur l'extrémité des pattes opposeront une résistance suffisante permettant un essorage approprié de la brosse.

Bien entendu, l'invention n'est nullement limitée au mode de réalisation décrit et illustré qui n'a été donné qu'à titre d'exemple.

C'est ainsi que la partie formant rampe des pattes déformables pourra avoir une forme appropriée quelconque, et que le manchon 1 pourra être pourvu de moyens supplémentaires quelconques assurant son étanchéité et facilitant son insertion dans le col du récipient, comme par exemple un chanfrein 19 au niveau de son extrémité inférieure 3. Egalement, la matière constituant le manchon pourra être une matière élastique quelconque et appropriée.

## Revendications

1. Dispositif d'essorage d'une brosse ou analogue, du type comprenant un manchon (1) insérable dans le col (17) d'un récipient (R), caractérisé en ce que ledit manchon (1) comporte une extrémité ouverte (2), une autre extrémité (3) munie de volets articulés (4) et une paroi (5) munie de pattes ou analogues (6) radialement déformables en direction de l'axe (X-X') du manchon (1) à l'insertion de celui-ci dans le col (17) du récipient (R), lesdites pattes constituant ainsi une butée pour les volets (4) lors du retrait de la brosse (B) au travers de ces volets qui, à l'introduction de la brosse, pivotent librement pour permettre cette introduction.

2. Dispositif selon la revendication 1, caractérisé en ce que les volets précités (4) comportent des encoches (9) définissant, en position de butée des volets sur les pattes, une ouverture (11) pour le passage et l'essorage de la brosse (B) lorsqu'on la retire au travers du manchon (1).

3. Dispositif selon la revendication 1 ou 2, caractérisé en ce que les pattes précitées (6) qui sont élastiquement déformables, comportent une partie en forme de rampe (8) faisant saillie vers l'extérieur du manchon (1).

4. Dispositif selon l'une des revendications 1 à 3, caractérisé en ce que le manchon précité (1) avec les pattes (6) et les volets (4) constitue une pièce unique moulée en une matière sensiblement élastique, telle qu'un élastomère thermoplastique.

5. Dispositif selon l'une des revendications 1 à 4, caractérisé en ce que les pattes précitées (6) sont découpées dans la paroi (5) du manchon (1) suivant une direction sensiblement parallèle à son axe (X-X'), tandis que les volets précités (4) sont reliés à une extrémité (3) du manchon par une partie amincie de matière formant charnière (12).

6. Dispositif selon l'une des revendications 1 à 5, caractérisé en ce qu'il comporte deux pattes (6) diamétralement opposées dont les extrémités libres forment chacune une butée (10) sur laquelle peuvent prendre appui deux volets (4).

7. Dispositif selon l'une des revendications précédentes, caractérisé en ce que les bords (13) en vis-à-vis des volets (4) comportant chacun une encoche (9) pour définir l'ouverture précitée (11) sont légèrement espacés l'un de l'autre lorsque le manchon (1) est à l'état de repos, c'est-à-dire non introduit dans le col (17) du récipient (R).

8. Dispositif selon l'une des revendication 1 à 7, caractérisé en ce qu'à l'état de repos du manchon (1), les volets (4) sont légèrement infléchis en direction de l'extrémité ouverte précitée (2) dudit manchon.

9. Dispositif selon la revendication 1 ou 8, caractérisé en ce que l'extrémité ouverte (2) du manchon (1) comporte au moins une partie annulaire (15, 16) en saillie vers l'extérieur et susceptible de coopérer avec le col (17) du récipient (R).

10. Récipient avec brosse (B) pour le maquillage des cils et dont le col (17) est muni d'un dispositif d'essorage selon l'une des revendications 1 à 9.

## Claims

1. Device for squeezing out and wiping a brush or the like, of the type comprising a sleeve (1) insertable into the neck (17) of a container (R), characterized in that the said sleeve (1) comprises an open end (2), another end (3) provided with pivoted flaps (4) and a wall (5) provided with lugs or the like (6) radially deformable towards the axis (X-X') of the sleeve (1) upon the insertion of the latter into the neck (17) of the container (R), the said lugs thus constituting a stop for the flaps (4) upon the withdrawal of the brush (B) through these flaps which upon the insertion of the brush are freely pivoting to permit this insertion.

2. Device according to claim 1, characterized in that the aforesaid flaps (4) comprise notches (9) defining in the position of the flaps in abutment upon the lugs, an opening (11) for the passage and the squeezing out and wiping of the brush (B) when one withdraws it through the sleeve (1).

3. Device according to claim 1 or 2, characterized in that the aforesaid lugs (6) which are elastically deformable comprise a ramp-shaped portion (8) projecting outwards of the sleeve (1).

4. Device according to one of claims 1 to 3, characterized in that the aforesaid sleeve (1) together with the lugs (6) and the flaps (4) constitutes one single piece moulded from a substantially elastic material such as a thermoplastic elastomer.

5. Device according to one of claims 1 to 4, characterized in that the aforesaid lugs (6) are cut in the wall (5) of the sleeve (1) in a direction substantially parallel to its axis (X-X') whereas the aforesaid flaps (4) are connected to one end (3) of the sleeve by a thin portion of material forming a hinge (12).

6. Device according to one of claims 1 to 5, characterized in that it comprises two diametrally opposite lugs (6) the free ends of which form each one a stop (10) upon which two flaps (4) may bear.

7. Device according to one of the foregoing claims, characterized in that the mutually confronting edges (13) of the flaps (4) comprising each one a notch (9) to define the aforesaid opening (11) are slightly spaced from each other when the sleeve (1) is in the state of rest, i.e. not inserted into the neck (17) of the container (R).

8. Device according to one of claims 1 to 7, characterized in that in the state of rest of the sleeve (1), the flaps (4) are slightly bent towards the aforesaid open end (2) of the said sleeve.

9. Device according to claim 1 or 8, characterized in that the open end (2) of the sleeve (1) comprises at least one annular portion (15, 16) projecting outwards and capable of cc-operating with the neck (17) of the container (R).

10. Container with a brush (B) for the making up of the eye lashes and the neck (17) of which is provided with a squeezing out and wiping device according to one of claims 1 to 9.

## Patentansprüche

1. Vorrichtung zum Abstreifen einer Bürste oder dergleichen, der eine in den Hals (17) eines Behälters (R) einführbare Hülse (1) aufweisenden Gattung, dadurch gekennzeichnet, dass die besagte Hülse (1) ein offenes Ende (2), ein anderes mit angelenkten Klappen (4) versehenes Ende (3) und eine mit in Richtung auf die Achse (X-X') der Hülse (1) beim Einführen derselben in den Hals (17) des Behälters (R) radial verformbaren Ansatzlappen oder dergleichen (6) versehene Wand (5) aufweist, wobei die besagten Ansatzlappen somit einen Anschlag für die Klappen (4) während des Rückzuges der Bürste (B) durch diese Klappen hindurch, die, beim Einführen der Bürste, zur Ermöglichung dieser Einführung frei schwenken, bilden.

2. Vorrichtung nach Anspruch 1, dadurch gekennzeichnet dass die vorgenannten Klappen (4) Kerben (9) aufweisen, die, in der Anschlagstellung der Klappen an den Ansatzlappen, eine Öffnung (11) für den Durchlass und das Abstreifen der Bürste (B), wenn man diese durch die Hülse (1) hindurch zurückzieht, bestimmen.

3. Vorrichtung nach Anspruch 1 oder 2, dadurch gekennzeichnet, dass die vorgenannten Ansatzlappen (6), die elastisch verformbar sind, einen nach aussen der Hülse (1) vorspringenden rampenförmigen Teil (8) aufweisen.

4. Vorrichtung nach einem der Ansprüche 1 bis 3, dadurch gekennzeichnet, dass die vorgenannte Hülse (1) zusammen mit den Ansatzlappen (6) und den Klappen (4) ein einziges aus einem im wesentlichen elastischen Werkstoff, wie einem thermoplastischen Elastomer formgegossenes Stück bildet.

5. Vorrichtung nach einem der Ansprüche 1 bis 4, dadurch gekennzeichnet, dass die vorgenannten Ansatzlappen (6) in der Wand (5) der Hülse (1) in einer zur Achse (X-X') etwa parallelen Richtung eingeschnitten sind, während die vorgenannten Klappen (4) mit einem Ende (3) der Hülse durch einen ein Scharnier bildenden verdünnten Werkstoffabschnitt (12) verbunden sind.

6. Vorrichtung nach einem der Ansprüche 1 bis 5, dadurch gekennzeichnet, dass sie zwei diametral entgegengesetzte Ansatzlappen (6) aufweist, deren freien Enden jeweils einen Anschlag (10), an welchem sich zwei Klappen (4) abstützen können, bilden.

7. Vorrichtung nach einem der vorangehenden Ansprüche, dadurch gekennzeichnet, dass die jeweils eine Kerbe (9) zur Bestimmung der vorgenannten Öffnung (11) aufweisenden einander gegenüberliegenden Ränder der Klappen (4) voneinander leicht entfernt sind, wenn die Hülse (1) im Ruhezustand, d.h. in den Hals (17) des Behälters (R) nicht eingeführt ist.

8. Vorrichtung nach einem der Ansprüche 1 bis 7, dadurch gekennzeichnet, dass im Ruhezustand der Hülse (1), die Klappen (4) in Richtung auf das vorgenannte offene Ende (2) hin der besagten Hülse leicht gebogen sind.

9. Vorrichtung nach Anspruch 1 oder 8, dadurch gekennzeichnet, dass das offene Ende (2) der Hülse (1) wenigstens einen nach aussen vorspringenden und zur Zusammenwirkung mit dem Hals (17) des Behälters (R) fähigen ringförmigen Teil (15, 16) aufweist.

10. Behälter mit Bürste (B) für das Schminken der Wimpern, dessen Hals (17) mit einer Abstreifvorrichtung gemäss einem der Ansprüche 1 bis 9 versehen ist.
